# EUROPÄISCHE PATENTSCHRIFT

(11) **EP 1 104 870 B1**
(45) Veröffentlichungstag und Bekanntmachung des Hinweises auf die Patenterteilung: **25.04.2007**
(21) Anmeldenummer: 00124951.5
(22) Anmeldetag: 14.11.2000
(51) Int. Cl.: F21V 9/08

(54) **Gegenstand zum Transmittieren von Licht**
Article for transmitting light
Article pour transmettre de la lumière

(30) Priorität: 03.12.1999 DE 19958359
(43) Veröffentlichungstag der Anmeldung: 06.06.2001
(73) Patentinhaber: Schott AG, 55122 Mainz (DE)
(72) Erfinder: Bewig, Lars, Dr., 37581 Bad Gandersheim (DE); Wagener, Harry, 31061 Alfeld (DE)
(74) Vertreter: Dr. Weitzel & Partner

(56) Entgegenhaltungen:
- EP-A- 0 756 131
- DE-A1- 4 006 544
- DE-U1- 29 717 698

## Beschreibung

Die Erfindung betrifft einen Gegenstand zum Transmittieren von Licht, beispielsweise einen Lampenkolben oder eine Leuchtenabdeckung.

Es ist bekannt, dass die Blinker sowie die Rückleuchten von Automobilen strengen behördlichen Vorschriften unterliegen. So verlangt das Kraftfahrtbundesamt, dass das von Blinkerlampen emittierte Licht von gelber Farbe ist. Die Anforderungen sind sehr streng und beinhalten eine enge Definition der Farbortkoordinaten.

Die einzelne Blinkerlampe sitzt bekanntlich in einem Gehäuse, das eine Abdeckung aufweist. Die Abdeckung besteht aus Glas oder aus Kunststoff. Zum Erzielen der behördlich geforderten Farbe ist sie demgemäß entsprechend eingefärbt. Die Einfärbung ist jedoch aus der Sicht des Designers unerwünscht, da hierbei ein ästethischer Konflikt mit der übrigen Farbe des Autos eintreten kann.

Zur Lösung des Problems verwendet man bekanntlich auch Lampen, deren Glaskörper entsprechend gelb eingefärbt bzw. lackiert ist. Die Abdeckung des Gehäuses, in dem sich der Lampenkörper befindet, ist hingegen farblos. Auch diese Konfiguration hat aus ästhetischer Sicht nicht befriedigt. Die Designer-Fachleute sprechen hier von einem Spiegeleiereffekt, die der gelbe Lampenkörper unter der lichstreuenden farblosen Abdeckung hervorruft.

Es wurde auch schon eine dielektrische Beschichtung vorgestellt. Hierbei ist der Lampenkörper mit einer dielektrischen Schicht versehen. Diese Glühlampe emittiert im eingeschalteten Zustand das geforderte gelbe Licht und erzeugt im ausgeschalteten Zustand eine bläuliche Reflexion des Umgebungslichtes.

Da die Lichtstrahlen unter unterschiedlichen Winkeln von der Glühwendel auf die Oberfläche der Glühlampe auftreffen, wird Licht unterschiedlicher Färbung emittiert. Dies muss wieder dadurch ausgeglichen werden, dass die Dicke der dielektrischen Schicht auf der Oberfläche der Glühlampe einen entsprechenden Gradienten aufweist. Dies erfordert einen erheblichen Fertigungsaufwand.

Die Druckschrift EP 0 756 131 offenbart eine Leuchteinrichtung für ein Automobil mit einer Lampe und einer lichtdurchlässiger Abdeckung die mit eine dielektrische Schicht versehen ist und die dadurch eine Refelektionsfarbe einstellt.

Der Erfindung liegt ganz allgemein die Aufgabe zugrunde, einen Gegenstand zu schaffen, der bei Auftreffen von Licht auf dessen erster Seite Licht einer ganz bestimmtenFarbe an der zweiten Seite emittiert.

Diese Aufgabe wird durch die Merkmale von Anspruch 1 gelöst.

Die Erfinder sind einen verblüffend einfachen, aber sehr wirkungsvollen Weg gegangen. Sie beschichten den Körper mit einem Lack, der derart gestaltet ist, dass er auftreffendes Licht nur in einer bestimmten Farbe (Transmissionsfarbe) durchlässt (transmittiert). Auf diesen Lack wird eine dielektrische Beschichtung aufgebracht, in der Art, dass das auf der zweiten Seite reflektierte Umgebungslicht bläulich erscheint. Die Reihenfolge der Kombination aus Lack und dieelektrischer Beschichtung ist für die optische Wirkung entscheidend.

Auf die Blinklampe beim Auto bezogen bedeutet dies folgendes: Die Glühlampe ist mit einem Lack überzogen, der solche Eigenschaften hat, dass sich die vorgeschriebene gelbe Transmissionsfarbe T des emittierten Lichtes einstellt. Diese Glühlampe ist zusätzlich mit einer dielektrischen Schicht beschichtet, die derart ausgewählt ist, dass sich bei nicht eingeschalteter Glühlampe eine Reflexionsfarbe R des Umgebungslichtes einstellt, die vorzugsweise bläulich ist. Dabei sind die Wellenlängenbereiche von T und R derart gewählt, dass eine gegenseitige Störung unterbleibt. Es findet so eine Trennung von Funktion und optischem Erscheinungsbild (Design) statt.

Die Erfindung löst die genannte Aufgabe auf perfekte Weise. Insbesondere bei Autoblinkem und Rückleuchten werden die behördlichen Anforderungen erfüllt, indem bei eingeschalteten Lampen gelbes bzw. rotes Licht der gewünschten Eigenschaften transmittiert wird. Außerdem werden die Wünsche des Designers erfüllt. Die Glühlampen haben nämlich in ausgeschaltetem Zustand die vom Designer gewünschte bläuliche Reflexion des Umgebungslichtes. Die Abdeckung des Blinker- bzw. Rücklichtgehäuses wird in diesem Fall farblos ausgeführt. Es ist aber auch möglich, die Lampe farblos auszuführen und die beschriebene Schichtkombination auf die Abdeckung aufzubringen. Ebenso ist es möglich, eine gelb lackierte Lampe zu benutzen und die Abdeckung mit dem dielektrischen Anteil der Beschichtung zu versehen.

Die Herstellungskosten sind niedriger als bei den Ausführungsformen des Standes der Technik.

Die Erfindung ist anhand einer einzigen Figur näher erläutert. Darin sind die spektralen Eigenschaften einer erfindungsgemäß gestalteten Glühlampe dargestellt, und zwar für die Reflexion an der dielektrischen Schicht (gestrichelt dargestellt) und für die Transmission durch den Lack hindurch.

Die Kurve A ist die Kurve "Reflexion dielektrische Beschichtung", die Kurve B ist die Kurve "Transmission Lack".

In diesem Bild erkennt man auch die Bedeutung der Nebenbedingung, dass keine gegenseitige spektrale Beeinflussung tolerierbar ist. Würde z. B. das dielektrische Reflexionsspektrum den transmittiven Bereich der Lackierung spektral ändern, könnten die vorgegebenen Farbortwerte nicht mehr eingehalten werden.

## Patentansprüche

1. Leuchteinrichtung für ein Automobil, umfassend
ein Gehäuse mit einer lichtdurchlässigen Abdeckung;
eine Lampe im Gehäuse mit einem Lampenkolben;
eine Lackschicht und eine dielektrische Schicht, die auf der Abdeckung und/oder dem Lampekolben ausgebildet sind;
die Lackschicht stellt eine Transmissionsfarbe T ein und die dielektrische Schicht stellt eine Reflektionsfarbe R ein, wobei die Wellenlängenbereiche für die Transmisslonsfarbe T und die Reflektionsfarbe R derart gewährt sind, dass eine gegenseitige spektrale Störung unterbleibt;
die Lackschicht ist zwischen der Lampe und der dielektrischen Schicht ausgebildet.

2. Leuchteinrichtung nach Anspruch 1, **dadurch gekennzeichnet, dass** der Lampenkörper und/oder die Abdeckung aus Kunststoff oder Glas bestehen,

3. Leuchteinrichtung nach einem der Ansprüche 1 oder 2, **dadurch gekennzeichnet, dass** als Lampe eine Glühlampe verwendet wird und diese mit einer Lackschicht zur Einstellung der Transmissionsfarbe T versehen ist.

## Claims

1. A lighting device for a motor car, comprising a housing with a transparent cover, a lamp in the housing with a jacket, a layer of lacquer and a dielectric layer which are formed on the cover and/or the jacket, the layer of lacquer sets a transmission color T and the dielectric layer sets a reflection color R, with the wavelength ranges for the transmission color T and the reflection color R being chosen in such a way that a mutual spectral distortion does not occur, the layer of lacquer is arranged between the lamp and the dielectric layer.

2. A lighting device according to claim 1, **characterized in that** the lamp body and/or the cover consist of plastic or glass.

3. A lighting device according to one of the claims 1 or 2, **characterized in that** an electric light bulb is used as a lamp and the same is provided with a layer of lacquer for setting the transmission color T.

## Revendications

1. Système d'éclairage pour une automobile, comprenant
un boîtier avec un couvercle laissant passer la lumière ;
dans le boîtier, une lampe avec une ampoule ;
une couche de vernis et une couche diélectrique qui sont formées sur le couvercle et/ou sur l'ampoule ;
la couche de vernis permet d'obtenir une couleur de transmission T et la couche diélectrique, une couleur de réflexion R, les gammes de longueur d'ondes pour la couleur de transmission T et la couleur de réflexion R étant choisies de manière à empêcher le brouillage spectral mutuel ;
la couche de vernis est formée entre la lampe et la couche diélectrique.

2. Système d'éclairage selon la revendication 1, **caractérisé en ce que** l'ampoule et/ou le couvercle sont réalisés en matière plastique ou en verre.

3. Système d'éclairage selon l'une quelconque des revendications 1 ou 2, **caractérisé en ce que** la lampe utilisée est une lampe à incandescence et qu'elle est munie d'une couche de vernis permettant d'obtenir la couleur de transmission T.
